# EUROPÄISCHE PATENTSCHRIFT

(11) **EP 0 366 942 B1**
(45) Veröffentlichungstag und Bekanntmachung des Hinweises auf die Patenterteilung: **01.12.1993**
(21) Anmeldenummer: 89118128.1
(22) Anmeldetag: 29.09.1989
(51) Int. Cl.: A63C 7/10

(54) **Skibremse**
Ski brake
Freins de skis

(30) Priorität: 03.11.1988 DE 3837379
(43) Veröffentlichungstag der Anmeldung: 09.05.1990
(73) Patentinhaber: Marker Deutschland GmbH, 82438 Eschenlohe (DE)
(72) Erfinder: Sedlmair, Gerhard, D-8105 Farchant (DE); Hörnschemeyer, Heinz, D-8103 Oberammergau (DE)
(74) Vertreter: Gossel, Hans K., Dipl.-Ing.

(56) Entgegenhaltungen:
- EP-A- 0 045 698
- DE-A- 3 106 688
- FR-A- 2 502 965
- FR-A- 2 516 392
- FR-A- 2 586 578
- US-A- 4 470 614

## Beschreibung

Die vorliegende Erfindung bezieht sich auf Skibremsen gemäß dem Oberbegriff der Patentansprüche 1 bzw. 2.

Bei diesen vorbekannten Skibremsen, die in ihrem grundsätzlichen Aufbau in der FR-A-2 516 392 beschrieben sind, erfolgt das Einschwenken in die Bereitschaftstellung dadurch, daß beim Durchtreten des Kniegelenks, wenn die Bremsarme sich in skiparalleler Lage befinden, das Pedal mit auf der Unterseite vorgesehenen Rampen, die die Haltearme bildenden Teile der Rundradstücke so beeinflußt, daß diese zur Skilängsachse hin bewegt werden.

Gegenüber weiter bekannten aber gattungsfremden Skibremsen weisen die vorerwähnten einen wesentlichen Vorteil auf, der darin besteht, daß das Pedal beim Durchtreten des Kniegelenks praktisch nur eine Schwenkbewegung ausführt, d.h. sich gegenüber der Oberfläche des Ski in dessen Längsrichtung bewegt. Hierdurch werden Reibungswiderstände insbesondere zwischen Pedal und Skischuh sehr gering gehalten.

Zweck der vorliegenden Erfindung ist es, die gattungsgemäßen Skibremsen konstruktiv so weiterzubilden und zu gestalten, daß unter Beibehaltung ihrer spezifischen Vorteile sich eine Vereinfachung des Pedals erreichen läßt, die einerseits eine billigere Herstellung gestattet und andererseits die Funktionssicherheit der Skibremse erhöht.

Erfindungsgemäß ist dies durch die kennzeichnenden Merkmale des Patentanspruchs 1 bzw. 2 erreicht. Dabei kann bei der ersten Ausführungsform als Betätigungselement eine Fläche im Pedal dienen, die sich wenigstens annähernd rechtwinkelig zur Trittfläche und parallel zur Anlenkachse des Pedals erstreckt. In konstruktiver Ausgestaltung dieses Erfindungsgedankens hat es sich als vorteilhaft erwiesen, daß die freien Enden der Abwinkelungen der Haltearme auf ihrer zur Schwenkachse der Bremse hin gerichteten Seite nockenartig erweitert sind.

Dagegen sieht eine zweite Ausführungsform der Erfindung als Betätigungselement einen Schieber vor, der im Pedal wenigstens annähernd parallel zu dessen Trittfläche gelagert und von dem zweiten Arm des Kniehebels beeinflußbar ist.

Zweckmäßig sind die freien Enden der Abwinkelungen der Haltearme von einer Spreizfeder beaufschlagt. Vorzugsweise ist als Spreizfeder eine beidendig im Pedal abgestützte Blattfeder vorgesehen.

Ausführungsbeispiel der Erfindung sind im folgenden anhand der Zeichnungen ausführlich beschrieben.
Es zeigen:
- Fig. 1: einen zentralen vertikalen Längsschnitt durch eine erste Skibremse mit in skiparalleler Lage liegendem Bremsarm,
- Fig. 2: die Skibremse im Schnitt entsprechend Fig. 1, jedoch in der Bereitschaftsstellung, und
- Fig. 3: die Bremse in Draufsicht mit aufgeschnittenem Pedal, wobei die obere Hälfte den Momentanzustand entsprechend Fig. 1 und die untere Hälfte den Momentanzustand entsprechend Fig. 2 zeigt, und
- Fig. 4 bis 6: den Fig. 1 bis 3 entsprechende Darstellungen eines zweiten Ausführungsbeispiels der Skibremse.

Die in den Figuren 1 bis 3 dargestellte Skibremse besitzt eine Grundplatte 1, mit der sie beispielsweise auf einen Ski 2 geschraubt ist. Die Grundplatte kann in an sich bekannter Weise entsprechend verlängert sein und einen Bindungsteil einer Sicherheitsskibindung tragen. Insbesondere in diesem Fall ist die Grundplatte zweckmäßig nicht unmittelbar sondern über eine Führungsplatte mit dem Ski verbunden, an der sie in Skilängsrichtung verschiebbar gehalten ist.

Die Skibremse umfaßt zwei beidseitig des Ski 2 angeordnete Bremsbügel 3,4 (siehe insbesondere Fig. 3), die aus Runddrahtstücken gebildet und im wesentlichen Z-förmig gestaltet sind. Die Stege 5 sind auf der Grundplatte 1 gelagert und bilden Schwenkachsenteile, die etwa rechtwinkelig zur Längsachse des Ski und etwa koaxial zueinander verlaufen. Die in Bezug auf die Darstellungen linken Schenkel 6 bilden die Haltearme, während die rechten Schenkel 7 die Bremsarme bilden.

Die freien Enden der Haltearme 6 sind aufeinander zu abgewinkelt und bilden Lagerzapfen 8 für ein Pedal 9, das von einem nicht dargestellten Skischuh zu betätigen ist. Dieses Pedal bildet einen Arm eines Kniehebels, dessen zweiter Arm 10 mit Abstand von den Schwenkachsenteilen mittels eines Lagerzapfens 11 an der Grundplatte 1 gelagert ist. Das Kniegelenk ist durch einen Achszapfen 12 gebildet, der im Pedal schwenkbar und verschiebbar gelagert ist, wozu er mit seinen freien Enden in Führungsnuten 13 des Pedals eingreift.

Der Kniehebelarm 10 steht unter dem Einfluß einer nicht dargestellten Feder, die ihn in Bezug auf die Darstellungen im Uhrzeigersinn belastet und damit die Skibremse in ihrer Bremsstellung zu halten trachtet. In bekannter Weise kann diese Feder als gewundene Biegefeder ausgebildet und auf dem Lagerzapfen 11 gelagert sein.

Die als Lagerzapfen 8 für das Pedal 9 dienenden Abwinkelungen der Haltearme 6 weisen jeweils eine nockenartige Erweiterung 14 auf (siehe insbesonder Fig. 2). Diese dienen zum Zusammenwirken mit einem Betätigungselement, das im vorliegenden Fall von einer Fläche 15 eines Druckstücks 16 im Pedal 9 gebildet ist, die sich wenigstens annähernd rechtwinkelig zur Trittfläche und parallel zur Anlenkachse des Pedals erstreckt. Die freien Enden der Abwinkelungen 8 sind von einer beidendig im Pedal 9 abgestützten Blattfeder 17 beaufschlagt.

Die Position der Skibremse nach Figur 1 ist eine Übergangsposition, die beim Einsetzen des nicht dargestellten Skischuhs in die ebenfalls nicht dargestellte Sicherheits-Skibindung erreicht wird. Die Skibremse ist aus ihrer Bremsstellung entgegen der den Kniehebelarm 10 belastenden Federkraft in Bezug auf die Darstellung entgegen dem Uhrzeigersinn geschwenkt worden. Beim weiteren Niedertreten des Pedals in die in Figur 2 gezeigte Position, der Bereitschaftsstellung, erfolgt das Einschwenken der Bremsbügel 3,4 entsprechend der Darstellung in der unteren Hälfte der Figur 3. Dieses Einschwenken geschieht durch Einwirkung des mit der Fläche 15 der Erweiterung 14 der Abwinkelungen 8 anliegenden Druckstücks 16. Dieses Einschwenken erfolgt entgegen der Kraft der Blattfeder 17, so daß diese ein Spreizen der Bremsbügel 3,4 bewirkt, wenn sich die Bremse nach Fortfall der Belastung des Pedals 9 aufstellt.

Die Skibremse nach den Figuren 4 bis 6 entspricht in ihrem grundsätzlichen Aufbau der Ausführung nach den Figuren 1 bis 3. So ist wiederum eine Grundplatte 21 vorhanden, über die die Skibremse auf dem Ski 22 gehalten ist. Die beiden Bremsbügel sind mit 23 und 24 bezeichnet und umfassen jeweils einen Steg 25, einen Haltearm 26 und einen Bremsarm 27. Abwinkelungen der Haltearme 26 bilden wiederum Lagerzapfen 28 für ein Pedal 29.

Zusammen mit einem Arm 30 bildet das Pedal 29 einen Kniehebel, dessen Kniegelenk durch einen Achszapfen 32 gebildet ist,der mit seinen freien Enden in Führungsnuten 33 des Pedals eingreift. Wie bei der ersten Ausführung steht auch hier der Arm 30 unter dem Einfluß einer Aufstellfeder.

Im Gegensatz zur ersten Ausführung ist hier als Betätigungselement ein Schieber 34 vorgesehen, der im Pedal 29 wenigstens annähernd parallel zu dessen Trittfläche verschiebbar gelagert und von dem Arm 30 beeinflußbar ist. Der Schieber wirkt auf die freien Enden der Abwinkslungen 28, die andererseits wiederum von einer beidendig im Pedal 29 abgestützten Blattfeder 37 beaufschlagt werden.

Beim Übergang aus der Zwischenposition nach Figur 4 in die Bereitschaftsstellung nach Figur 5 erfolgt eine Verschiebung des Achszapfens 32 in den Führungsnuten 33 des Pedals 29. Hierbei drückt der Arm 30 mit seinem inneren Ende gegen den Schieber 34 und bewirkt dessen Verschiebung im Pedal. Der an den freien Enden der Abwinkelungen 28 angreifende Schieber bewirkt dadurch das Einschwenken der Bremsbügel 23, 24, wie ein Vergleich der beiden Hälften der Figur 6 erkennen läßt. Das Spreizen der Bremsbügel wird wiederum durch die Blattfeder 37 bewirkt, wenn sich die Bremse nach Fortfall der Belastung des Pedals 29 aufstellt.

## Patentansprüche

1. Skibremse mit zwei beidseitig des Ski (2) angeordneten Bremsarmen (3, 4), die jeweils mit einem sich anschließenden Schwenkachsenteil (5) und einem Haltearm (6) aus einem im wesentlichen Z-förmig gestalteten Runddrahtstück gebildet sind, wobei die Schwenkachsenteile (5) etwa rechtwinkelig zur Längsachse des Ski (2) und etwa koaxial zueinander verlaufen und auf der Oberseite des Ski (2) mittels einer Halteplatte (1) gelagert sind, wobei ferner die freien Enden (8) der Haltearme aufeinander zu abgewinkelt sind und als Lager für ein vom Skischuh betätigbares Pedal (9) dienen, das einen Arm eines Kniehebels bildet, dessen zweiter Arm (10) mit Abstand von den Schwenkachsenteilen skifest gelagert und dessen Kniegelenk durch ein Schwenk- und Verschiebelager gebildet ist, wobei die Bremsarme (3, 4) entgegen Federkraft aus der Bremsstellung in eine skiparallele Lage schwenkbar und in bezug auf die Haltearmenden zur Längsachse des Ski (2) hin in eine Bereitschaftsstellung einschwenkbar sind und wobei das Einschwenken durch eine Relativbewegung des Pedals (9) gegenüber den Haltearmen (10) erfolgt,
**dadurch gekennzeichnet**,
daß in dem Pedal (9) eine Fläche (15), die sich wenigstens annähernd rechtwinkelig zur Trittfläche und parallel zur Anlenkachse (8) des Pedals (9) erstreckt, als Betätigungselement mit den Abwinkelungen (8) der Haltearme (6) im Sinne eines Einschwenkens der Bremsarme zusammenwirkt, wenn das Kniegelenk (12) zur Skioberfläche bewegt wird.

2. Skibremse mit zwei beidseitig des Ski (22) angeordneten Bremsarmen (23, 24), die jeweils mit einem sich anschließenden Schwenkachsenteil (25) und einem Haltearm (26) aus einem im wesentlichen Z-förmig gestalteten Runddrahtstück gebildet sind, wobei die Schwenkachsenteile (25) etwa rechtwinkelig zur Längsachse des Ski (22) und etwa koaxial zueinander verlaufen und auf der Oberseite des Ski (22) mittels einer Halteplatte gelagert sind, wobei ferner die freien Enden (28) der Haltearme aufeinander zu abgewinkelt sind und als Lager für ein vom Skischuh betätigbares Pedal (29) dienen, das einen Arm eines Kniehebels bildet, dessen zweiter Arm (30) mit Abstand von den Schwenkachsenteilen skifest gelagert und dessen Kniegelenk durch ein Schwenk- und Verschiebelager gebildet ist, wobei die Bremsarme (23, 24) entgegen Federkraft aus der Bremsstellung in eine skiparallele Lage schwenkbar und in bezug auf die Haltearmenden zur Längsachse des Ski (22) hin in eine Bereitschaftsstellung einschwenkbar sind und wobei das Einschwenken durch eine Relativbewegung des Pedals (29) gegenüber den Haltearmen (30) erfolgt,
**dadurch gekennzeichnet**,
daß das Pedal (29) einen Schieber (34), der im Pedal (29) wenigstens annähernd parallel zu dessen Trittfläche gelagert und von dem zweiten Arm (30) des Kniehebels beeinflußbar ist, als Betätigungselement (34) aufweist, welches auf die Abwinkelungen (28) im Sinne eines Einschwenkens der Bremsarme einwirkt, wenn das Kniegelenk (32) zur Skioberfläche bewegt wird.

3. Skibremse nach Anspruch 1 oder 2, dadurch gekennzeichnet, daß die freien Enden der Abwinkelungen (8) der Haltearme (6) auf ihrer zur Schwenkachse (5) der Bremse hingerichteten Seiten nockenartig (bei 14) erweitert sind.

4. Skibremse nach einem der vorhergehenden Ansprüche, dadurch gekennzeichnet, daß die freien Enden der Abwinkelungen (8, 28) der Haltearme (6, 26) von einer Spreizfeder (17, 37) beaufschlagt sind.

5. Skibremse nach Anspruch 4, dadurch gekennzeichnet, daß als Spreizfeder eine beidendig im Pedal (9; 29) abgestützte Blattfeder (17; 37) vorgesehen ist.

## Claims

1. Ski brake with two brake arms (3, 4) arranged on each side of the ski (2), each of said arms (3, 4) being formed with an integral pivot axis section (5) and a retaining arm (6) from an essentially Z-shaped round-section rod, with the pivot axis sections (5) running approximately at right angles to the longitudinal axis of the ski (2) and approximately coaxially to each other, and being mounted on the top of the ski (2) by means of a retaining plate (1), and with the free ends (8) of the retaining arms being angled towards each other and serving as the bearings for a pedal (9) which can be operated by the ski boot, said pedal (9) forming an arm of a toggle lever, of which the second arm (10) is securely mounted on the ski at a distance from the pivot axis sections, and of which the toggle joint is formed by a pivot-and-shift bearing, with the brake arms (3, 4) being pivotable against a spring force out of the braking position into a ski-parallel position and being pivotable in relation to the retaining arm ends towards the longitudinal axis of the ski (2) in a ready position, and with this pivoting action being performed by a relative movement of the pedal (9) in respect of the retaining arms (10),
**characterised in that**,
in the pedal (9) a surface (15) which is at least approximately perpendicular to the standing surface and parallel to the pivot axis (8) of the pedal (9), interacts as an actuating element with the angled sections (8) of the retaining arms (6) with the effect of pivoting the braking arms into position when the toggle joint (12) is moved towards the ski surface.

2. Ski brake with two brake arms (23, 24) arranged on each side of the ski (22), each of said arms (23, 24) being formed with an integral pivot axis section (25) and a retaining arm (26) from an essentially Z-shaped round-section rod, with the pivot axis sections (25) running approximately at right angles to the longitudinal axis of the ski (22) and approximately coaxially to each other, and being mounted on the top of the ski (22) by means of a retaining plate (21), and with the free ends (28) of the retaining arms being angled towards each other and serving as the bearings for a pedal (29) which can be operated by the ski boot, said pedal (29) forming an arm of a toggle lever, of which the second arm (30) is securely mounted on the ski at a distance from the pivot axis sections, and of which the toggle joint is formed by a pivot-and-shift bearing, with the brake arms (23, 24) being pivotable against a spring force out of the braking position into a ski-parallel position and being pivotable in relation to the retaining arm ends towards the longitudinal axis of the ski (22) in a ready position, and with this pivoting action being performed by a relative movement of the pedal (29) in respect of the retaining arms (30),
**characterised in that**
the pedal (29) exhibits a sliding element (34) which is mounted in the pedal (29) such that it is at least approximately parallel to its stepping face and can be influenced by the second arm (30) of the toggle lever, as an actuating element (34) which acts on the angled sections (28) with the effect of pivoting the braking arms into position when the toggle joint (32) is moved towards the ski surface.

3. Ski brake according to Claim 1 or 2, characterised in that the free ends of the angled sections (8) of the retaining arms (6) are expanded in a cam-like fashion (at 14) at the sides facing the pivot axis (5) of the brake.

4. Ski brake according to one of the preceding claims, characterised in that the free ends of the angled sections (8, 28) of the retaining arms (6, 26) are pressurised by a split spring (17, 37).

5. Ski brake according to Claim 4, characterised in that a leaf spring (17; 37) which is braced at both ends in the pedal (9; 29) is provided as the split spring.

## Revendications

1. Frein de ski comprenant des bras de freinage (3,4) disposés de part et d'autre du ski (2) qui sont constitués, respectivement, d'une partie d'axe de pivotement (5) faisant suite et d'un bras de retenue (6) en une pièce de fil de section circulaire configuré essentiellement en forme de Z, les parties d'axe de pivotement (5) s'étendant à peu près à angle droit à l'axe longitudinal du ski (2) et à peu près coaxialement l'une par rapport à l'autre et sont montées sur le côté supérieur du ski (2) au moyen d'une plaque de retenue (1), les extrémités libres (8) des bras de retenue étant en outre coudées l'une vers l'autre et servent de support palier à une pédale (9) pouvant être actionnée par la chaussure de ski, qui constitue un bras d'un levier coudé dont le deuxième bras (10) est monté fixe sur le ski à une certaine distance par rapport aux parties d'axe de pivotement et dont le coude est constitué par un palier de pivotement et de déplacement, les bras de freinage (3,4) pouvant être pivotés contre la force de ressort de la position de freinage dans une position parallèle au ski et pouvant être pivotés relativement aux extrémités de bras de retenue vers l'axe longitudinal du ski (2) dans une position d'attente, le pivotement étant effectué par un déplacement relatif de la pédale (9) par rapport aux bras de retenue (10), caractérisé en ce que dans la pédale (9) une surface (15), qui s'étend au moins approximativement à angle droit à la surface d'appui et parallèlement à l'axe d'articulation (8) de la pédale (9), coopère comme élément d'actionnement avec les coudes (8) des bras de retenue (6) dans le sens d'un pivotement des bras de freinage lorsque le coude (12) est déplacé vers la surface supérieure du ski.

2. Frein de ski comprenant deux bras de freinage (23,24) disposés de part et d'autre du ski (22) qui sont constitués, respectivement, d'une partie d'axe de pivotement (25) faisant suite et d'un bras de retenue (26) en une pièce de fil de section circulaire configuré essentiellement en Z, les parties d'axe de pivotement (25) s'étendant à peu près à angle droit à l'axe longitudinal du ski (22) et à peu près coaxialement l'une vers l'autre et sont montées sur le côté supérieur du ski (22) au moyen d'une plaque de retenue, les extrémités libres (28) des bras de retenue étant en outre coudées l'une vers l'autre et servent de palier à une pédale (29) pouvant être actionnée par la chaussure de ski qui constitue un bras d'un levier coudé, dont le deuxième bras (30) est monté fixe sur le ski à une certaine distance des parties d'axe de pivotement et dont le coude est constitué par un palier de pivotement et de déplacement, les bras de freinage (23,24) pouvant être pivotés contre la force de ressort de la position de freinage dans une position parallèle au ski et pouvant être pivotés relativement aux extrémités de bras de retenue vers l'axe longitudinal du ski (22) dans une position d'attente, et le pivotement étant effectué par un déplacement relatif de la pédale (29) par rapport aux bras de retenue (30), caractérisé en ce que la pédale (29) présente un coulisseau (34) qui est monté dans la pédale (29) au moins approximativement parallèlement à la surface d'appui de celle-ci et pouvant être influencé par le deuxième bras (30) du levier coudé, comme élément d'actionnement (34) qui agit sur les coudes (28) dans le sens d'un pivotement des bras de freinage lorsque le genou (32) est déplacé vers la surface supérieure du ski.

3. Frein de ski selon la revendication 1 ou 2, caractérisé en ce que les extrémités libres des coudes (8) des bras de retenue (6) sont élargies en forme de came (en 14) sur leurs côtés orientés vers l'axe de pivotement (5) du frein.

4. Frein de ski selon l'une des revendications précédentes, caractérisé en ce que les extrémités libres des coudes (8,28) des bras de retenue (6, 26) sont sollicitées par un ressort écarteur (17,37).

5. Frein de ski selon la revendication 4, caractérisé en ce qu'il est prévu comme ressort écarteur un ressort à lames (17; 37) supporté aux deux extrémités dans la pédale (9;29).
